# EUROPÄISCHE PATENTSCHRIFT

(11) **EP 1 825 716 B1**
(45) Veröffentlichungstag und Bekanntmachung des Hinweises auf die Patenterteilung: **25.06.2008**
(21) Anmeldenummer: 05850287.3
(22) Anmeldetag: 16.12.2005
(51) Int. Cl.: H05B 7/12, H05B 7/10

(54) **SICHERUNGSEINRICHTUNG ZUR DETEKTION VON ELEKTRODENBRÜCHEN**
SAFETY DEVICE FOR DETECTING ELECTRODE BREAKAGE
DISPOSITIF DE SÉCURITÉ SERVANT À DÉTECTER DES RUPTURES D'ÉLECTRODE

(30) Priorität: 17.12.2004 DE 102004060826
(43) Veröffentlichungstag der Anmeldung: 29.08.2007
(73) Patentinhaber: SMS Demag AG, 40237 Düsseldorf (DE)
(72) Erfinder: SCHUBERT, Manfred, 46147 Oberhausen (DE)
(74) Vertreter: Klüppel, Walter
(86) Internationale Anmeldenummer: PCT/EP2005/013573
(87) Internationale Veröffentlichungsnummer: WO 2006/066817

(56) Entgegenhaltungen:
- WO-A-20/04028213
- US-A- 4 287 381
- US-A- 4 357 485
- US-A- 5 709 835
- PATENT ABSTRACTS OF JAPAN Bd. 001, Nr. 055 (M-020), 27. Mai 1977 (1977-05-27) -& JP 52 007046 A (ISHIKAWAJIMA HARIMA HEAVY IND CO LTD), 19. Januar 1977 (1977-01-19)

## Beschreibung

Die Erfindung betrifft eine Sicherungseinrichtung zur Detektion eines Elektrodenbruchs in einem Elektrolichtbogenofen, wobei eine Elektrode an einem Elektrodentragarm befestigt ist. Ein Warnsignal zur Detektion des Elektrodenbruchs wird dadurch generiert, dass bei einer Leitung, die mit einem Medium gefüllt ist, das mit einem konstanten Druck beaufschlagt ist, bei einem Elektrodenbruch ein Druckabfall entsteht.

Elektrolichtbogenöfen finden Einsatz als Einschmelzaggregate zur Herstellung insbesondere von Stahl. Hierzu wird der Elektrolichtbogenofen von oben bei ausgeschwenktem Deckel mit Schrott und anderen Einsatzmaterialien befüllt und lässt die Charge mit den Lichtbogen der Elektroden, die durch den Deckel in den Ofen ragen, aufschmelzen. Die Elektroden sind an Elektrodentragarmen befestigt und werden dem Abbrand entsprechend nachgestellt. Die Elektrodentragarme als Halterungen für die Elektroden sind üblicherweise Strom führend und gewährleisten so den Stromfluss in die Elektroden.

An diesen Elektrolichtbogenöfen, insbesondere den Lichtbogenschmelzöfen, lässt es sich nicht vermeiden, dass hin und wieder während des Betriebs die Strom führenden Graphitelektroden abbrechen und als Folge davon ein Lichtbogen hoher Leistung zwischen dem Elektrodentragarm und dem im Ofen steckenden Reststück der Elektrode gezündet wird. Hierdurch können am Elektrodentragarm Schäden verursacht werden, die Ursache auch für längere Produktionsunterbrechungen sein können.

Es sind verschiedene Bruchsicherungs-Methoden bei Elektroden bekannt. Nach der DE 31 14 145 A1 werden die Belastungen auf die Elektrode selbst durch einen Schwingungstilger vermindert. Andere Methoden arbeiten mit der Detektion von Systemveränderungen, die als Warnsignal verwendet werden.

Die DE 28 13 739 A1 geht beispielsweise davon aus, dass eine Schaltung den Strom durch die Elektrode überwacht und dass ein Warnsignal erzeugt wird, welches den Elektrodenbruch anzeigt, wenn die Unterbrechung des Stromflusses für eine vorbestimmte Zeitdauer überschritten wird.

Ferner ist durch die gattungsgemäße GB 2 037 549 A eine wassergekühlte Elektrode bekannt, bei welcher eine pneumatische Bruchssicherung vorgesehen ist. Über entsprechende Leitungen, die axial im Elektrodeninnenkörper angeordnet sind und die einen Übergangsbereich in der stirnseitigen Verbindungsfläche zwischen Metallhülse und Verschleißteil durchlaufen, wird Inertgas bis zu dieser Verbindungsfläche gebracht. Dabei wird ein konstanter Druck aufgebracht, und ein Absinken des Druckes dient als Signal des Abbrechens des Verschleißteils der Elektrode. Dieses System weist den Nachteil auf, dass keine herkömmlichen Elektroden verwendet werden können, sondern die Elektrode mit in ihrem Innern verlaufenden Leitungen versehen sein muss.

Ausgehend hiervon liegt der Erfindung die Aufgabe zugrunde, eine Sicherungseinrichtung zur Detektion eines Elektrodenbruchs vorzuschlagen, mit der die Nachteile des Standes der Technik überwunden werden. Insbesondere soll eine wirksame Sicherungseinrichtung erreicht werden, die bei herkömmlichen Elektroden Verwendung finden kann.

Diese Aufgabe wird durch die Vorrichtung mit den Merkmalen des Anspruchs 1 gelöst. Vorteilhafte Weiterentwicklungen sind in den Unteransprüchen beschrieben.

Kern der Erfindung ist, dass eine mit einem Medium gefüllte Leitung, die bei einem Elektrodenbruch einen Druckabfall erfährt, nicht in die Elektrode selbst integriert ist, sondern unterhalb der Elektrode an dem Elektrodentragarm als separate Einrichtung im Sinne eines separaten Schutzbauteils angeordnet ist. Dies hat den Vorteil, dass auch bestehende Einrichtungen mit diesem System nachgerüstet werden können.

Der Elektrodentragarm weist als Schutzbauteil vorzugsweise eine Strahlungsschutzplatte auf, in die die druckbeaufschlagte Leitung, die an einem Ende verschlossen ist, integriert ist. Diese Leitung wird vorzugsweise mit Luft beaufschlagt. Bei einem Elektrodenbruch, in dessen Folge sich ein Lichtbogen zum Elektrodenarm hin ausbildet, wird ein Loch in die Strahlungsschutzplatte und damit in die druckbeaufschlagte Leitung gebrannt. Der Druck bricht zusammen, und auf diese Weise steht ein Signal für das Abschalten der Schmelzenergie zur Verfügung.

Nach einer Weiterentwicklung der Erfindung wird die Elektrode von einer Ringleitung umgeben, wobei der Ring, der nicht durchgehend ausgebildet ist, das druckbeaufschlagte Medium aufnimmt und entsprechend der Strahlungsschutzplatte als Schutzbauteil wirkt. Es empfiehlt sich, den Ring mit der Strahlungsschutzplatte zu verbinden und auf diese Weise das Detektions- bzw. Leitungssystem nahe an den Elektrodenkörper zu führen.

Des Weiteren kann die Strahlungsplatte mit dem Sprühring zum Kühlen des Elektrodenkörpers verbunden werden.

Durch die Sicherungseinrichtung nach der Erfindung können größere Schäden am Elektrodentragarm sicher verhindert und Produktionsunterbrechungen vermieden werden. Die beschädigte Strahlungsschutzplatte bzw. der beschädigte Ring können einfach bei der nächsten turnusmäßigen Wartungsschicht repariert oder gewechselt werden.

Weitere Einzelheiten und Vorteile der Erfindung ergeben sich aus den Unteransprüchen und aus der nachfolgenden Beschreibung, in der die in den Figuren dargestellten Ausführungsformen der Erfindung näher erläutert werden. Dabei sind neben den oben aufgeführten Kombinationen von Merkmalen auch Merkmale alleine oder in anderen Kombinationen erfindungswesentlich.
Es zeigen:
- Fig. 1: einen Elektrodentragarm mit einer Klammeranordnung für eine Elektrode sowie die erfindungsgemäße Sicherungseinrichtung mit einer Strahlungsschutzplatte mit einem ersten Leitungsverlaufmuster;
- Fig. 2: einen Schnitt durch die Sicherungseinrichtung mit einer Strahlungsschutzplatte mit einem zweiten Leitungsverlaufsmuster;
- Fig. 3: einen Schnitt durch die Sicherungseinrichtung sowie einem daran angeordneten Schutzring;
- Fig. 4: eine Seitenansicht auf die Sicherungseinrichtung mit einem Sprühring;
- Fig. 5: die Ansicht x der Fig. 4.

Fig. 1 zeigt eine Sicherungseinrichtung 1 zur Detektion eines Elektrodenbruchs, die sich aus einer Strahlungsschutzplatte 2 und einem Sprühring 14 zusammensetzt. Die Strahlungsschutzplatte 2 ist am Elektrodentragarm 4 befestigt, der über eine Klammeranordnung 5 eine Elektrode 6 (vgl. Fig. 4) aufnimmt. Die Elektrode 6 wird über einen entsprechend geformten Kontaktschuh (nicht gezeigt) arretiert und mit Strom versorgt. Der Elektrodentragarm 4 ragt über den hier nicht gezeigten Elektrolichtbogenofen.

In die Strahlungsschutzplatte 2 oder in das Strahlungsschutzblech ist eine Leitung 7a eines ersten Musters integriert. Für diese Leitung 7a ist nur ein Eingang 8 und kein Ausgang vorgesehen. Über den Eingang 8 wird die Rohrleitung 7a mit Luft beaufschlagt und ein konstanter Druck eingestellt. Die Rohrleitung 7a selbst verläuft entlang der Ränder 9 der Strahlungsschutzplatte 2, um dann in die Mitte 10 der Platte 2 einzulaufen, um dort zu enden.

Ein zweites Leitungsverlaufsmuster ist in Fig. 2 dargestellt. Bei dieser Variante ist die Detektions-Leitung 7b in der Strahlungsschutzplatte 2 integriert und wird über die hier gezeigte Zulaufleitung 11 versorgt. Die Leitung 7b setzt sich spiralartig in der Strahlungsschutzplatte 2 fort. Auf diese Weise wird ein hohes Überdeckungsmaß der Leitung 7b im Verhältnis zur Plattenfläche erreicht, so dass im Störfall ein Leitungsbereich mit hoher Wahrscheinlichkeit vom Lichtbogen getroffen wird. Die Leitung 7b selbst endet wieder im Mittenbereich 10 der Strahlungsschutzplatte 2. An der Strahlungsschutzplatte 2 ist ein Sprühring 14 angeordnet.

Die Ausführungsform nach Fig. 3 zeigt, dass sich die mit Luft beaufschlagte Rohrleitung 7c der Strahlungsschutzplatte 2 in die Rohrleitung eines daran angeordneten Ringes 3 hinein erstreckt. Die Leitung verläuft mäandrierend durch die Strahlungsschutzplatte 2 und endet in den beiden Ringenden 12, 13, die nicht miteinander verbunden sind. Die Leitung steht insgesamt unter Druck.

Fig. 4 zeigt eine Leitungsvariante, bei der eine Strahlungsschutzplatte 2 mit einem Ring 3 und mit einem höhenversetzt angeordneten Sprühring 14 versehen ist. Der Ring 3 ist oberhalb des Sprührings 14 angeordnet.

Die Wirkungsweise der Sicherungseinrichtung ist wie folgt. Sofern eine Elektrode bricht, entsteht der Lichtbogen zwischen dem abgebrochenen Ende der Elektrode und dem Elektrodentragarm. Der Lichtbogen brennt ein Loch in die Leitung in der Strahlungsschutzplatte und/oder im Ring. Es entsteht ein Druckabfall, der als Signal für den Störfall detektiert wird, wobei der Schmelzstrom abgeschaltet werden kann.

### Bezugszeichenliste:

- 1: Sicherungseinrichtung
- 2: Strahlungsschutzplatte
- 3: Ring (Ringleitung)
- 4: Elektrodentragarm
- 5: Klammeranordnung
- 6: Elektrode
- 7a: Leitung
- 7b: Leitung
- 7c: Leitung
- 8: Leitungseingang
- 9: Randbereich der Strahlungsschutzplatte
- 10: Mittenbereich der Strahlungsschutzplatte
- 11: Zulaufleitung
- 12: Ringende
- 13: Ringende
- 14: Sprühring

## Patentansprüche

1. Sicherungseinrichtung (1) zur Detektion eines Elektrodenbruchs in einem Elektrolichtbogenofen, wobei eine Elektrode (6) an einem Elektrodentragarm (4) befestigt ist, wobei in einer Leitung, die mit einem Medium, das mit einem konstanten Druck beaufschlagt ist, gefüllt ist, bei einem Elektrodenbruch ein Druckabfall entsteht, der als Warnsignal detektiert wird,
**dadurch gekennzeichnet,**
**dass** die Leitung (7a-d, 3) in einem Schutzbauteil integriert ist, das unterhalb des Elektrodentragarms (4) an diesem angeordnet ist, wobei bei einem Elektrodenbruch durch den entstehenden Lichtbogen die Leitung (7a-d, 3) beschädigt wird und der Druckabfall entsteht.

2. Sicherungseinrichtung nach Anspruch 1,
**dadurch gekennzeichnet,**
**dass** das Schutzbauteil eine Strahlungsschutzplatte (2) umfasst, die unterhalb einer Klammeranordnung (5) zur Befestigung der Elektrode (6) arm Elektrodentragarm (4) neben der Elektrode (6) angeordnet ist und in die die Leitung (7a-d) integriert ist.

3. Sicherungseinrichtung nach Anspruch 1 oder 2,
**dadurch gekennzeichnet,**
**dass** die Leitung (7c, 7b) mäandrierend oder spiralartig in die Strahlungsschutzplatte (2) integriert ist.

4. Sicherungseinrichtung nach einem der Ansprüche 1 bis 3,
**dadurch gekennzeichnet,**
**dass** das Schutzbauteil einen Ring (3) umfasst, in den die Leitung integriert ist und der die Elektrode (6) beabstandet umgreift.

5. Sicherungseinrichtung nach einem der Ansprüche 1 bis 4,
**dadurch gekennzeichnet,**
**dass** an der Strahlungsschutzplatte (2) ein Sprühring (14) zum Kühlen der Elektrode (6) angeordnet ist.

6. Sicherungseinrichtung nach Anspruch 5,
**dadurch gekennzeichnet,**
**dass** der Sprühring (14) zum Schutzbauteil-Ring (3) höhenversetzt angeordnet ist.

7. Sicherungseinrichtung nach einem der vorhergehenden Ansprüche,
**dadurch gekennzeichnet,**
**dass** das Medium Luft ist.

## Claims

1. Safety device (1) for detecting electrode fracture in an electric arc furnace, wherein an electrode (6) is fastened to an electrode carrier arm (4), wherein when electrode fracture occurs a pressure drop, which is detected as a warning signal, arises in a duct filled with a medium loaded with a constant pressure, **characterised in that** the duct (7a-d, 3) is integrated in a protective component which is arranged at the electrode carrier arm (4) below this, wherein in the case of an electrode fracture the duct (7a-d, 3) is damaged by the arc which occurs and the pressure drop arises.

2. Safety device according to claim 1, **characterised in that** the protective component comprises a radiation protection plate (2) which is arranged near the electrode (6) below a clip arrangement (5) for fastening the electrode (6) to the electrode carrier arm (4) and in which the duct (7a-d) is integrated.

3. Safety device according to claim 1 or 2, **characterised in that** the duct (7c, 7b) is integrated in meandering or spiral form in the radiation protection plate (2).

4. Safety device according to any one of claims 1 to 3, **characterised in that** the protective component comprises a ring (3) in which the duct is integrated and which engages around the electrode (6) at a spacing.

5. Safety device according to any one of claims 1 to 4, **characterised in that** a spray ring (14) for cooling the electrode (6) is arranged at the radiation protection plate (2).

6. Safety device according to claim 5, **characterised in that** the spray ring (14) is arranged to be offset in height relative to the protective component ring (3).

7. Safety device according to any one of the preceding claims, **characterised in that** the medium is air.

## Revendications

1. Dispositif de sécurité (1) pour la détection d'une rupture d'électrode dans un four à arc électrique, une électrode (6) étant fixée sur un bras porteur d'électrode (4), dans un conduit, qui est rempli d'un milieu soumis à une pression permanente, une chute de pression détectée comme étant un signal d'avertissement étant provoquée dans le cas d'une rupture d'électrode,
**caractérisé en ce que,**
le conduit (7a à d, 3) est intégré dans un élément protecteur, qui est fixé sur le bras porteur d'électrode (4), en dessous de celui ci, le conduit (7 a à d) étant détérioré par l'arc électrique qui se produit et la chute de pression se produisant dans le cas d'une rupture d'électrode.

2. Dispositif de sécurité selon la revendication 1,
**caractérisé en ce que,**
l'élément de protection comprend une plaque de protection contre les rayonnements (2) qui est disposée en dessous d'un agencement de crampons (5) pour la fixation de l'électrode (6) sur le bras porteur d'électrode (4) à côté de l'électrode (6) et qui est intégré dans le conduit (7a à d).

3. 1) Dispositif de sécurité selon la revendication 1 ou 2, **caractérisé en ce que,**
le conduit (7c,7b) est intégré sous forme de méandre ou sous forme de spirale dans la plaque de protection contre les rayonnements (2).

4. Dispositif de sécurité selon l'une quelconque des revendications 1 à 3, **caractérisé en ce que,**
l'élément de protection comprend une bague (3) dans laquelle le conduit est intégré et qui entoure l'électrode (6) avec un écart.

5. Dispositif de sécurité l'une quelconque des revendications 1 à 4, **caractérisé en ce que,**
sur la plaque de protection contre les rayonnements (2) est disposée une bague de pulvérisation (14) pour refroidir l'électrode (6).

6. Dispositif de sécurité selon la revendication 5,
**caractérisé en ce que,**
la bague de pulvérisation (14) est disposée avec un déport en hauteur par rapport à la bague élément de protection (3).

7. Dispositif de sécurité selon l'une quelconque des revendications précédentes, **caractérisé en ce que,** le milieu est de l'air.
